# DEMANDE DE BREVET EUROPEEN

(11) **EP 0 104 969 A1**
(43) Date de publication de la demande: **04.04.1984**
(21) Numéro de dépôt: 83401672.7
(22) Date de dépôt: 17.08.1983
(51) Int. Cl.: A63F 3/06, B43K 29/00

(54) **Dispositif permettant de contrôler rapidement les grilles du "Loto"**

(30) Priorité: 20.08.1982 FR 8214383
(71) Demandeur: Bollini, Roger, F-78650 Beynes (FR)
(72) Inventeur: Bollini, Roger, F-78650 Beynes (FR)

(57) **Abrégé**

L'invention concerne un dispositif permettant de contrôler rapidement les grilles du loto, présentant un stylo à bille, incorporé dans son manche mobile (7) et une pince (3) permettant sa fixation dans une poche, de la même façon qu'un stylo à bille.

Il est constitué, d'un capuchon (1) sur lequel est imprimé une grille de loto (2), recouverte d'une pince (3) en plastique transparent servant d'écran de contrôle (4) et de buttée (5), fixée à son extrémité sur le capuchon (1) par un collage (6). le manche mobile (7), qui permet de maintenir le dispositif est muni à une extrémité d'une pointe stylo à bille (8) à encre noire, permettant à l'utilisateur d'encadrer sur l'écran de contrôle (4) les numéros vus par transparence et correspondants aux numéros gagnants du loto.

L'utilisateur en glissant son bulletin de loto sous la pince (3) servant d'écran de contrôle et de buttée, peut contrôler rapidement la grille du loto, chaque croix encadrées définies un numéro gagnant, une gomme (9) incorporée à l'autre extrémité du manche (7), permet à l'utilisateur d'effacer les encadrements portés sur l'écran de contrôle (4), afin de renouveler l'opération.

## Description

La présente invention concerne un dispositif peur contrôler rapidement les grilles du loto.

Sa particularité, réside dans le fait qu'un stylo à bille est incorporé dans son manche, ce qui permet à l'utilisateur de cocher les grilles du loto lors de l'établissement de son jeu et qu'une pince servant d'écran de contrôle permet de ranger le dispositif; dans une poche, de la même façon qu'un stylo à bille.

Le dispositif selon l'invention, est constitué d'un capuchon ( 1), dont la forme de réalisation selon la figure ( 1 et 2 ), permet de fixer le manche ( 7 ) et d' imprimer sur sa face avant une grille numérotée ( 2 ) de 1 à 49, de même dimention que les grilles représentées sur un bulletin de loto.

Une pince ( 3 ) en matière plastique transparente servant d' écran de contrôle ( 4 ) et de buttée ( 5 ), de forme définie par la figure ( 2 ), vient recouvrir la face avant du oapuchon( 1 ) permettant de voir par transparence la grille numérotée (2) imprimée sur le capuchon ( 1 ). La pince ( 4 ) est fixée au capuchon ( 1 ) par un collage ( 6 ) défini sur la figure ( 2 ).

Le manche qui est mobile ( 7 ) et de forme définie par la figure ( 1 et 2 ), se fixe par une extrémité au capuchon ( 1 ), dans un logement prévu à cet effet, et permet de maintenir dans la main le dispositif pour procéder à un contrôle. Le manche (7) est muni à une extrémité d' une pointe de stylo à bille ( 8 ) à encre noire, maintenue en force dans un logement prévu à cet effet, et permettant à l'utilisateur d'encadrer sur l'écran de contrôle ( 4 ) les numéros de la grille ( 2 ), vus par transparence et correspondants aux numéros gagnants du loto.

Pour effectuer un contrôle, il faut glisser le bulletin du loto sous la pince ( 3 ), ajuster la grille à contrôler avec l'écran de contrôle ( 4 ), en mettant en butté le bulletin du loto contre la buttée ( 5 ).Le contrôle peut se lire ainsi, toutes croix éffectuées sur la grille à contrôler se trouvant encadrées, définies un numéro gagnant.

Pour contrôler les autres grilles situées sur le bulletin du loto, il suffit de faire glisser son bulletin à gauche où à droite suivant besoin et de procéder de manière identique définie ci-dessus.

Une gomme ( 9 ) maintenue en force dans un logement prévu à cet effet à une extrémité du manche ( 7 ), permet d' éffacer les encadrements portés sur l'écran de contrôle (4 )afin de permettre de renouveler l'opération.

Le dispositif est réutilisable après chaque usage jusqu'à dé grada--tion due à une usure normale en fonction de l'utilisation.

Le capuchon ( 1 ), la pince ( 3 ), le manche (7) du dispositif, peuvent être réalisés en matière plastique en trois opérations distinctes de moulage par injection.

La gomme ( 9 ) peut être moulée suivant une technique classique

La pointe du stylo à bille ( 8 ) peut être préfabriquée.

La grille numérotée ( 2 ) peut être réalisée suivant une impression classique permettant d'imprimer sur de la matière plastique.

Le dispositif est plus particulièrement adapté au contrôle des grilles du loto.

## Revendications

1) Dispositif pour contrôler les grilles du loto caractérisé en ce qu'il comporte, un capuchon ( 1 ) dont la forme de réalisation suivant la figure ( 1 et 2 ) permet d'imprimer une grille numérotée ( 3 ) de 1 à 49 sur sa face avant, une pince en matière plastique transparent est fixée sur le capuchon ( 1 ) par un collage ( 6 ), un logement prévu dans le capuchon ( 1 ) permet de recevoir un manche mobile ( ? ), muni à une extrémité d'une gomme et à une autre extrémité d' une pointe de stylo bille.

2) Dispositif selon revendication 1 caractérisé en ce que la pince ( 3 ) est en matière plastique transparent rigide et qu'elle présente un écran de contrôle ( 4 ) et une buttée ( 5 ).

3 ) Dispositif selon revendication 1 ou la revendication 2 caractérisé en ce que l'écran de contrôle ( 4 ) permet de visualiser par transparence la grille numérotée ( 3 ) ainsi que la grille du loto à contrôler, et permet d'inscrire en-sa surface des encadrements à l'aide de la pointe de stylo à bille ( 8 ).

4) Dispositif selon l'une quelconque des revendications précédentes caractérisé en ce que la buttée ( 5 ) permet l'ajustement des grilles de loto à contrôler avec 1' écran de contrôle ( 4 ) .

5) Dispositif selon l'une quelconque des revendications précédentes caractérisé en ce que le manche ( ? ) est mobile, qu'il permet de maintenir le dispositif dans la main , qu'il est muni à une extrémité d' une pointe de stylo à bille ( 8 ) et à une autre extrémité d'une gomme ( 9 ), dans des logéments prévus à cet effet.

6) Dispositif selon l'une quelconque des revendications précédentes caractérisé en ce que la pointe du stylo à bille ( 8 ) est fixée au manche ( 7 ), et permet d'inscrire en encre noire des encadrements sur l'écran de contrôle ( 4 ) .

7) Dispositif selon l'une quelconque des revendications précédentes caractérisé en ce que la gomme ( 9 ) fixée au manche (7) permet d' éffacer les encadrements inscrits sur l'écran de contrôle ( 4 ).

8) Dispositif selon l'une des quelconques revendications précédentes caractérisé en ce que le capuchon ( 1 ), la pince ( 3 ), le manche (7) peuvent être réalisés en matière plastique rigide.
